# EUROPÄISCHE PATENTSCHRIFT

(11) **EP 2 823 476 B1**
(45) Veröffentlichungstag und Bekanntmachung des Hinweises auf die Patenterteilung: **12.06.2019**
(21) Anmeldenummer: 13707639.4
(22) Anmeldetag: 06.03.2013
(51) Int. Cl.: G10C 1/04, G10C 3/04, G10C 3/06

(54) **KLAVIER ODER FLÜGEL MIT SAITEN UND EINEM KLANGSTEG**
PIANO OR PIANOFORTE INSTRUMENT WITH A BRIDGE
INSTRUMENT DE TYPE PIANO OU PIANO-FORTE AVEC UN CHEVALET

(30) Priorität: 06.03.2012 DE 102012004235
(43) Veröffentlichungstag der Anmeldung: 14.01.2015
(73) Patentinhaber: Schimmel-Verwaltungsgesellschaft mit beschränkter Haftung, 38122 Braunschweig (DE)
(72) Erfinder: SCHIMMEL-VOGEL, Hannes, 38106 Braunschweig (DE); SCHIMMEL, Nikolaus, 38124 Braunschweig (DE)
(74) Vertreter: Einsel, Martin
(86) Internationale Anmeldenummer: PCT/EP2013/054479
(87) Internationale Veröffentlichungsnummer: WO 2013/131944

(56) Entgegenhaltungen:
- WO-A1-95/21442
- WO-A1-99/57708
- CN-U- 201 975 055
- GB-A- 197 063
- US-A- 3 468 207

## Beschreibung

Die vorliegende Erfindung betrifft ein Klavier oder Flügel, mit einem Resonanzboden und Saiten, die auf einem Klangsteg mit zwei Längsflanken aufliegen, bei dem der Klangsteg eine erste Aussparung und eine zweite Aussparung aufweist, wobei die beiden Aussparungen an den beiden einander gegenüberliegenden Längsflanken des Klangstegs angeordnet sind,

Klaviere und Flügel, insbesondere Konzertflügel, gehören zu den Pianoforteinstrumenten. Sie sind Saiteninstrumente und allgemein bekannt. Sie weisen einen Resonanzboden auf, auf dem ein Steg, üblicherweise als Klangsteg bezeichnet, angebracht ist. Auf einem solchen Klangsteg liegen Saiten auf, die von Stegstiften geführt sind und die durch das Anschlagen von Hammerköpfen zum Schwingen angeregt werden können. Die Übertragung der durch dieses Schwingen erzeugten Energie auf den Resonanzboden erfolgt mittels des Klangstegs, der üblicherweise mit dem Resonanzboden verleimt ist.

Klangstege ganz anderer Form gibt es auch bei Streichinstrumenten wie etwa Violinen, die auch zu den Saiteninstrumenten zählen. Die Anforderungen bei Klangstegen bei Violinen und anderen Streichinstrumenten sind allerdings andere. Nicht nur ist die Dimension um eine Größenordnung kleiner, auch die Anzahl der Klangsaiten ist fast immer nur einstellig, während es beim Klavier über 100 Einzelsaiten sind. Bei Klavieren und Flügeln herrschen im Vergleich zu Violinen und Streichinstrumenten sehr große Zugkräfte und auf den Klangsteg werden erhebliche Druckkräfte ausgeübt, die bei Streichinstrumenten nicht existieren. Klangstege bei Streichinstrumenten sind sehr zarte Bauteile, in Klavieren und Flügeln werden dagegen sehr massive und schwere Klangstege verbaut, die den Kräften und Belastungen standhalten können.

Auch die laterale Erstreckung eines Klangstegs bei Klavieren und Flügeln ist erheblich. Sie kann bei sehr großen Flügeln unter Umständen bis zu 2000 mm oder möglicherweise sogar noch mehr betragen. Bei Streichinstrumenten liegt die maximale Länge bei etwa 150 mm.

Die laterale Erstreckung der Klangstege ist nicht rein geradlinig, sondern verläuft auf dem Resonanzboden eines Flügels, beispielsweise eines Konzertflügels, durchaus in leicht kurviger Form.

Klangstege werden aufgrund der vorbeschriebenen Anforderungen vor allem als Tragkonstruktionen für die Saiten angesehen und bewusst zur Aufnahme der Kräfte entsprechend robust und massiv aufgebaut.

Als zusätzliche Stabilisierung des Klangstegs auf dem Resonanzboden schlägt die WO 99/57708 A1 vor, den Klangsteg an seinen beiden Enden mit Steglaschen auszustatten oder insgesamt zu verlängern und abgeschrägte Endabschnitte vorzusehen. Diese Steglaschen oder abgeschrägten Endabschnitte können dann auf dem Resonanzboden fixiert werden. In diesem Bereich ist ferner vorgesehen, den Resonanzboden hier mit darunterliegenden Rasten zusätzlich zu verkleben.

Aus der WO 95/21442 A1 ist ein Resonanzboden mit einem ersten Klangsteg und einem zweiten Basssteg bekannt. Der Basssteg ist als Brücke aufgebaut und besteht aus mehreren Einzelteilen. Durch den Brückenaufbau soll die Schwingungseinleitung in den Resonanzboden über eine bestimmte Distanz verschoben werden. Zur weiteren Verstärkung sind metallische Abstützelemente und weitere Bestandteile vorgesehen. Auch eine Glasschicht und Dämpfungsmaterial ist für bestimmte Zwecke vorgesehen. Der eigentliche Klangsteg besitzt einen durchgehenden rechtwinkligen Querschnitt.

In der US-A-3,468,207 wird ein Resonanzboden mit einem Klangsteg beschrieben. Der Resonanzboden trägt Saiten und das Anschlagen von Klaviertasten erzeugt Schwingungen dieser Saiten. Diese Schwingungen werden auf den Resonanzboden über den Klangsteg übertragen. Der Klangsteg ist auf jeder Seite mit einer in Längsrichtung erstreckten Nut versehen, um die Übertragung der Schwingungen zu beeinflussen.

Aus der CN 201975055 U ist ein Klangsteg bekannt, der auf beiden Seiten mit je einer Nut ausgestattet ist.

Weitere Beispiele für Klaviere und Flügel mit einer Kombination aus Resonanzboden und Klangsteg sind beispielsweise beschrieben in der DE 326 629 C, der DE 506 687 C, der DE 676 912 C, der DE 29 15 959 C2 sowie in der DE 39 29 726 A1.

Trotz der sehr zahlreichen Versuche im Stand der Technik, die Qualität und auch die Klangqualität von Klavieren und Flügeln möglichst immer weiter zu verbessern, besteht nach wie vor Interesse daran, hier zusätzliche Möglichkeiten zu schaffen.

Es ist daher die Aufgabe der vorliegenden Erfindung, die Klangqualität eines Klaviers oder Flügels der genannten Art zu verbessern.

Diese Aufgabe wird bei einem gattungsgemäßen Klavier oder Flügel mit der Erfindung dadurch gelöst, dass zusätzlich zu den Aussparungen eine Einwölbung in einer der beiden gegenüberliegenden Längsflanken in einem Abschnitt des Klangstegs vorgesehen ist, der für die Aufnahme der Saiten des hohen Diskants vorgesehen ist, dass diese Einwölbung im Querschnitt des Klangstegs den Übergangsbereich von der dem Resonanzboden benachbarten Seite zu Längsflanke einnimmt und dass die relative Verringerung des Bauteilvolumens über den Verlauf des Klangstegs in Längsrichtung variiert.

Mit diesen Gedanken wird überraschend die Aufgabe gelöst. Das Vorsehen von Aussparungen in den Längsflanken des Klangstegs erscheint dem Fachmann zunächst widersinnig. Wie erörtert, war bei Klavieren und Flügeln aufgrund der erheblichen Belastungen und Kräfte angenommen worden, die Klangstege müssten möglichst massiv und stabil ausgeführt werden. Wie etwa die WO 95/21442 A1 und auch einige der anderen Druckschriften betonen, sollte der Klangsteg einen möglichst rechtwinkligen Querschnitt besitzen. Genau davon wird erfindungsgemäß jedoch abgewichen.

Wie sich nämlich durch Überlegung erschließt, ist es tatsächlich wichtig, die entsprechende Stabilität aufrechtzuerhalten. Dies kann jedoch auch dadurch erreicht werden, dass der Klangsteg eine hohe Steifigkeit an den Kontaktflächen zum Resonanzboden und auch an den Kontaktflächen zu den Saiten aufweist.

Wird an diesen beiden kritischen Bereichen die Steifigkeit erzielt, dann ist es vorteilhaft, wenn das Gewicht des Klangstegs reduziert wird, denn dadurch befindet sich weniger Masse im System, die zum Schwingen angeregt werden muss.

Von dieser Erkenntnis ausgehend sieht die vorliegende Erfindung vor, dass in dem Klangsteg Aussparungen an den Seiten oder anders ausgedrückt Längsflanken vorgesehen sind. Unter Seiten oder Längsflanken werden hier diejenigen Flächen verstanden, die entlang des Klangstegs verlaufen und normalerweise weder in direktem Kontakt mit dem Resonanzboden noch in direktem Kontakt mit den Saiten sind. Diese seitlichen Flächen stehen sich somit gegenüber. Sie können an sich einen geraden, einen gewölbten oder einen sonstigen geeigneten Verlauf aufweisen. Die Aussparungen können beispielsweise die Form von Hohlkehlen haben und sie können durch ein Fräsen in den Rohling des Klangstegs oder dergleichen erzeugt werden.

Durch derartige Aussparungen wird der Materialquerschnitt in der Mitte des Klangsteges reduziert, wodurch dessen Flexibilität erhöht wird. Dadurch kann die Interaktion mit dem schwingenden Resonanzboden mit geringeren Energieverlusten stattfinden. Die durch die Aussparungen entstehenden Hebelverhältnisse im Stegquerschnitt können beispielsweise für einen Zuwachs der dynamischen Übertragungsrate von ca. 18 % führen.

Es hat sich außerdem gezeigt, dass es besonders vorteilhaft ist, wenn die Aussparungen symmetrisch oder zumindest im Wesentlichen symmetrisch innerhalb eines Querschnitts in Bezug auf eine Hochachse angeordnet sind. Unter Querschnitt wird hier ein Schnitt durch den Klangsteg verstanden, der nahezu senkrecht zur Längsrichtung und somit auch senkrecht zu den Längsflanken oder Seiten verläuft.

Durch die auf dem Klangsteg aufliegenden Saiten werden in den Klangsteg vertikale Kräfte eingeleitet, deren Kraftlinien sowohl ohne als auch mit den Aussparungen in die gleiche Richtung weisen müssen. Bei einseitiger bzw. unsymmetrischer Entfernung von Material aus dem Klangstegkörper kann es zu einer Richtungsbeeinflussung der Kraftlinien und eventuell zu einer Deformation des Klangstegs kommen. Um diesen Effekt zu verhindern, ist die Erhaltung der Symmetrie des Klangstegs zu der vertikalen Achse innerhalb des Querschnitts möglichst zu gewährleisten.

Es ist vorteilhaft, wenn die Aussparungen in ihrer Form eine gewisse Größe nicht überschreiten, da sich gezeigt hat, dass der positive Einfluss auf die Schwingungseigenschaften des Klangstegs nur bis zu einem gewissen Grenzwert funktioniert. Oberhalb eines solchen Grenzwertes wird der relative Anteil des durch das Einbringen der Aussparungen entfernten Materials zu hoch und die Stabilität des Bauteils Klangsteg zu stark verringert. Es hat sich gezeigt, dass ein solcher Grenzwert bei 8 - 10 % liegt, bezogen auf die relative Verringerung des Bauteilvolumens innerhalb eines Querschnitts bzw. über den Querschnitt. Bis zu diesem Grenzwert ist die Stabilitätsreduzierung akzeptabel und die dadurch erhöhte Flexibilität des Klangstegs vorteilhaft bezüglich seiner Schwingungseigenschaften.

Es hat sich weiterhin gezeigt, dass es vorteilhaft ist, die Abmessungen der Aussparungen über die Länge des Klangstegs zu verändern. Dem liegt die Erkenntnis zugrunde, dass die im Saiteninstrument erzeugten Grundtöne einen Frequenzbereich von 24 Hz (Bass) bis 5000 Hz (Diskant) abdecken und dass die Eigenresonanz des Klangstegs an die anliegende Frequenz anpassbar sein sollte. Eine solche Feinjustierung erfolgt über die relative Volumenreduzierung, wobei bei tiefen Frequenzen mehr Material und bei höheren Frequenzen weniger Material entfernt wird. Es hat sich gezeigt, dass relative Volumenreduzierungen über den Querschnitt im Bereich von 3 bis 10 % sinnvoll sind. Besonders geeignet ist dafür der Bereich zwischen 5 und 8 %. Das kann beispielsweise dadurch erfolgen, dass die Eindringtiefe eines Schneid- bzw. Fräswerkzeugs in den Stegrohling verändert wird, das Teil einer hochpräzisen CNC (Computerized Numerical Control) Werkzeugmaschine ist.

Vorteilhafte Weiterbildungen sind in den Unteransprüchen und der folgenden Beschreibung von Ausführungsbeispielen zu entnehmen.

Weitere Einzelheiten und Vorteile der vorliegenden Erfindung werden im Folgenden anhand bevorzugter Ausführungsbeispiele beschrieben. Dabei zeigen
- **Figur 1**: Eine Draufsicht auf einen Resonanzboden mit einem Klangsteg; und
- **Figur 2**: Eine Querschnittsdarstellung entlang der Linie A-A aus Figur 1.

**Figur 1** zeigt in Draufsicht einen symbolisch dargestellten Resonanzboden 10, der Teil eines Saiteninstruments, wie insbesondere eines Klaviers oder Flügels, ist. Auf diesem Resonanzboden 10 ist ein Steg 12 - im Folgenden Klangsteg genannt - aufgebracht, was bevorzugterweise durch Kleben erfolgt. Der Steg 12 verläuft in dem dargestellten Beispiel über eine erhebliche Strecke auf der Oberseite des Resonanzbodens 10. Man sieht, dass der Steg 12 nicht rein geradlinig verläuft, sondern einige Biegungen oder Kurven besitzt.

Der Steg ist im Wesentlichen über seine gesamte Längserstreckung überall etwa gleich breit. Seine Längserstreckung ist wesentlich größer als die Breite.

Der Steg besitzt also ein erstes Stegende 22 und ein zweites Stegende 24. Er weist in der Figur 1 mit seiner Oberseite auf den Betrachter zu und liegt mit seiner Unterseite (nicht zu erkennen) auf dem Resonanzboden 10 auf. Seine linke Seite und seine rechte Seite werden hier vereinfachend als Längsflanken 13a und 13b bezeichnet. Sie verlaufen über die gesamte Länge des Steges 12.

**Figur 2** ist eine Querschnittsdarstellung entlang der Linie A-A (Figur 1). Ein dadurch gezeigter Querschnitt ist also ein Schnitt, der bezüglich beider Stegseiten beziehungsweise Längsflanken 13a, 13b nahezu senkrecht verläuft.

Der Klangsteg 12 weist auf seiner oberen Seite eine Stegkappe 14 auf. Außerdem sind dort eine Vielzahl von Stegstiften 16 montiert, die hier nicht dargestellte Saiten führen. Die Saiten können von einer Vielzahl von Hammerköpfen (nicht dargestellt) zu Schwingungen angeregt werden und ihre Schwingungsenergie wird über den Klangsteg 12 an den Resonanzboden 10 übertragen.

Der Klangsteg 12 hat bei der bevorzugten Ausführungsform eine Länge von etwa 150 cm, eine Höhe - einschließlich der Stegkappe 14 - von etwa 3,4 cm und eine Breite von etwa 3,4 cm. Es sei darauf hingewiesen, dass die Abmessungen von Klangstegen recht unterschiedlich sein können. Das hängt üblicherweise davon ab, in welchen Instrumententypen sie eingesetzt werden. Insbesondere die Klangsteg-Länge kann bis zu 250 cm betragen.

In Figur 2 ist insbesondere ersichtlich, dass der Klangsteg 12 auf beiden Seiten beziehungsweise Längsflanken 13a, 13b jeweils eine Aussparung 20a bzw. 20b aufweist, die im Folgenden Hohlkehlen genannt und näher beschrieben werden. Auf der linken Seite beziehungsweise auf der ersten Längsflanke 13a (bezogen auf die Darstellung in Figur 2) des Klangstegs 12 befindet sich die erste Hohlkehle 20a und auf der rechten Seite beziehungsweise auf der zweiten Längsflanke 13 b befindet sich die zweite Hohlkehle 20b. Beide Hohlkehlen 20 sind in der bevorzugten Ausführungsform derart ausgebildet und angeordnet, dass sie symmetrisch zur Vertikalachse 21 des abgebildeten Querschnitts sind. Beide Hohlkehlen 20 weisen eine kreis-bogen-ähnliche Form auf, die entlang des Schnittes A-A (Figur 1) einen Radius r hat, der hier 6 mm beträgt. Ihr innerster Punkt ragt jeweils um eine Entfernung a (hier 3 mm) in den Klangsteg 12 ein. Damit haben sie jeweils eine vertikale Erstreckung (Figur 2) entlang der Seiten beziehungsweise Längsflanken 13a, 13b des Klangstegs 12 um die Länge b (hier 10 mm). Die Oberkanten der Hohlkehlen 20 befinden sich in einem Abstand c (hier 9 mm) von der Oberkante des Klangstegs 12, genauer von der Oberkante der Stegkappe 14.

Es hat sich herausgestellt, dass es vorteilhaft ist, wenn die Abmessungen der Hohlkehlen 20 entlang des Klangstegs 12 variiert werden und zwar insbesondere derart, dass bei tiefen Frequenzen mehr Material und bei höheren Frequenzen weniger Material entfernt wird. Das wird bei der Herstellung dadurch realisiert, dass die Eindringtiefe eines Schneidwerkzeugs in den Rohling des Klangstegs 12 verändert wird. Bevorzugterweise variiert die relative Verringerung des Bauteilvolumens über den Querschnitt zwischen 5 - 8 %. So haben die Hohlkehlen 20 bei der bevorzugten Ausführungsform beispielsweise an der durch Pfeil B markierten Stelle (Figur 1) folgende Abmessungen:
r = 6 mm; a = 3,8 mm; b = 11 mm; c = 9,5mm.

Bevorzugterweise erstrecken sich die Hohlkehlen 20 nahezu über die gesamte Länge des Klangstegs 12 entlang der Längsflanken 13a, 13b. Sie enden jedoch in einem vorgegebenen Abstand vor dem ersten Stegende 22 bzw. vor dem zweiten Stegende 24. Die Hohlkehlen 20 laufen im bevorzugten Ausführungsbeispiel zu ihren Enden hin halb-kreis-ähnlich aus, was im Wesentlichen durch den Fräsprozess bei ihrer Bearbeitung bedingt ist.

Aus Figur 2 ist weiterhin ersichtlich, dass der Querschnitt des Klangstegs 12 auf der unteren linken Seite (Pfeil C) beziehungsweise Längsflanke 13a eine weitere Einwölbung (bzw. Hohlkehle) aufweist. Diese Einwölbung oder Hohlkehle in der Längsflanke 13a ist nicht über den gesamten Bereich beziehungsweise über die gesamte Länge des Klangstegs 12 vorgesehen, sondern in erster Linie in dem Bereich des hohen Diskants. Dies ist also der Bereich der besonders hohen Töne, üblicherweise auf der vom Pianisten aus gesehen äußerst rechten Seite des Klaviers oder Flügels und damit auch des Resonanzbodens. In der Figur 1 wäre dies in der Nähe des zweiten Stegendes 24 und weniger in dem Bereich der Schnittlinie A-A.

In diesem Bereich des hohen Diskants ist der Abstand zwischen dem Klangsteg 12 und einem (nicht eingezeichneten) Bodenlager, also jenem Rand, auf den der Resonanzboden 10 seinerseits aufgeleimt ist, am geringsten.

Es besteht das Interesse daran, den Einleitepunkt der Energie aus dem Klangsteg 12 in den Resonanzboden 10 möglichst weit vom Bodenlager entfernt anzuordnen, ihn also in einem möglichst flexiblen Bereich des Resonanzbodens 10 zu halten. Einen ähnlichen Effekt betraf auch die Brücke beim Basssteg in der bereits in der Beschreibungseinleitung skizzierten WO 95/21442 A1. Durch die mit dem Pfeil C gekennzeichnete Freimachung wird dieses Ziel erreicht.

Dies ist also ein elementarer Bestandteil der grundsätzlichen Geometrie des Klangstegs 12 und die Wirkung dieser zusätzlichen nur über einen Teilbereich der Länge des Klangstegs 12 laufenden Einwölbung darf durch die symmetrischen Hohlkehlen 20a, 20b nicht verändert werden.

In dem Bereich der mittleren und gemäßigt hohen Töne, also in dem Bereich Tenor und nicht zu hoher Diskant, und auch in dem Bereich der noch auf den Klangsteg und nicht auf den Basssteg geführten, die mäßig tiefen Töne repräsentierenden Saiten ist diese Einwölbung daher nicht vorhanden. Zumindest in diesem, in der Figur 1 links oder in der Mitte des Resonanzbodens 10 befindlichen Abschnitte des Klangstegs 12 sind mithin die erfindungsgemäßen Hohlkehlen 20a und 20b die einzigen Ausnehmungen in den beiden Längsflanken 13 und 13b des Klangstegs 12.

Die beschriebenen Ausführungsbeispiele sind nur beispielhaft und können in vielfacher Weise abgewandelt bzw. miteinander kombiniert werden. So ist insbesondere Folgendes möglich:
- Die Hohlkehlen 20a und 20b können anstelle eines kreis-bogenähnlichen Querschnitts auch einen sonstigen Querschnitt aufweisen, wie einen elliptischen, einen rechteckigen oder dergleichen.
- Es kann auf jeder der Stegseiten auch mehr als eine Hohlkehle 20 angeordnet sein.

### Bezugszeichenliste

- 10: Resonanzboden
- 12: Klangsteg
- 13a: erste Längsflanke des Klangstegs
- 13b: zweite Längsflanke des Klangstegs
- 14: Stegkappe
- 16: Stegstifte

- 20a, b: Hohlkehlen
- 21: Vertikalachse des Klangstegs
- 22: Erstes Stegende
- 24: Zweites Stegende

- r: Radius der Hohlkehlen
- a: Eindringtiefe der Hohlkehlen
- b: Vertikale Erstreckung der Hohlkehlen
- c: Abstand der Hohlkehlen zur oberen Stegkante
- d: Abstand der Hohlkehlen zum Stegende

- A-A: Schnittlinie (für Figur 2)
- B: Pfeile
- C: Pfeil beziehungsweise Einwölbung

## Patentansprüche

1. Klavier oder Flügel,
mit einem Resonanzboden und Saiten, die auf einem Klangsteg (12) mit zwei Längsflanken (13a, 13b) aufliegen,
bei dem der Klangsteg (12) eine erste Aussparung (20a) und eine zweite Aussparung (20b) aufweist, wobei die beiden Aussparungen (20a, 20b) an den beiden einander gegenüberliegenden Längsflanken (13a, 13b) des Klangstegs (12) angeordnet sind,
**dadurch gekennzeichnet,**
**dass** zusätzlich zu den Aussparungen (20a, 20b) eine Einwölbung (C) in einer der beiden gegenüberliegenden Längsflanken (13a) in einem Abschnitt des Klangstegs (12) vorgesehen ist, der für die Aufnahme der Saiten des hohen Diskants vorgesehen ist,
**dass** diese Einwölbung (C) im Querschnitt des Klangstegs (12) den Übergangsbereich von der dem Resonanzboden (10) benachbarten Seite zu Längsflanke (13a) einnimmt, und
**dass** die relative Verringerung des Bauteilvolumens über den Verlauf des Klangstegs (12) in Längsrichtung variiert.

2. Klavier oder Flügel nach Anspruch 1,
**dadurch gekennzeichnet,**
**dass** die beiden Aussparungen (20a, 20b) derart angeordnet und ausgestaltet sind, dass sie innerhalb eines Querschnitts des Klangstegs (12) zumindest im Wesentlichen symmetrisch zu einer Hochachse (21) des Klangstegs (12) sind.

3. Klavier oder Flügel nach einem der vorigen Ansprüche,
**dadurch gekennzeichnet,**
**dass** die beiden Aussparungen (20a, 20b) über die gesamte Länge der Längsflanken (13a, 13b) des Klangstegs (12) mit Ausnahme allenfalls der den beiden Enden (22, 24) benachbarten Abschnitte verlaufen.

4. Klavier oder Flügel nach einem der vorigen Ansprüche,
**dadurch gekennzeichnet,**
**dass** die relative Verringerung des Bauteilvolumens über den Querschnitt des Klangstegs (12) zwischen 3 und 10 %, bevorzugterweise zwischen 5 und 8 % beträgt.

5. Klavier oder Flügel nach einem der vorigen Ansprüche,
**dadurch gekennzeichnet,**
**dass** die Aussparungen (20a, 20b) einen kreisähnlichen Querschnitt aufweisen.

## Claims

1. A piano or grand piano,
with a sound board and strings, which lie on a sound bridge (12) having two longitudinal flanks (13a, 13b),
in which the sound bridge (12) has a first cut-out (20a) and a second cut-out (20b), wherein the two cut-outs (20a, 20b) are arranged on the two opposite longitudinal flanks (13a, 13b) of the sound bridge (12),
**characterised in that**
in addition to the cut-outs (20a, 20b), a concavity (C) is provided in one of the two opposite longitudinal flanks (13a) in a portion of the sound bridge (12) that is provided for accommodating the strings of the high treble, and
**in that** this concavity (C) in the cross section of the sound bridge (12) occupies the transition region from the side that is adjacent to the sound board (10) to the longitudinal flank (13a), and
**in that** the relative reduction of the volume of the component varies over the course of the sound bridge (12) in the longitudinal direction.

2. A piano or grand piano according to claim 1,
**characterised in that**
the two cut-outs (20a, 20b) are arranged and configured such that they are at least substantially symmetrical with respect to a vertical axis (21) of the sound bridge (12) within a cross section of the sound bridge (12).

3. A piano or grand piano according to either one of the preceding claims,
**characterised in that**
the two cut-outs (20a, 20b) run over the entire length of the longitudinal flanks (13a, 13b) of the sound bridge (12) with the exception, at most, of the portions adjacent to the two ends (22, 24).

4. A piano or grand piano according to any one of the preceding claims,
**characterised in that**
the relative reduction in the volume of the component over the cross section of the sound bridge (12) is between 3 and 10%, preferably between 5 and 8%.

5. A piano or grand piano according to any one of the preceding claims,
**characterised in that**
the cut-outs (20a, 20b) have a near-circular cross section.

## Revendications

1. Piano ou piano à queue,
avec une table d'harmonie et des cordes, qui reposent sur un chevalet (12) avec deux flancs longitudinaux (13a, 13b),
où le chevalet (12) présente un premier évidement (20a) et un second évidement (20b), dans lequel les deux évidements (20a, 20b) sont disposés au niveau des deux flancs longitudinaux (13a, 13b) du chevalet (12) se faisant face l'un à l'autre,
**caractérisé en ce**
**qu'en** supplément des évidements (20a, 20b), un bombement (C) est prévu dans l'un des deux flancs longitudinaux (13a) se faisant face dans une section du chevalet (12), qui est prévue pour le logement des cordes de l'aigu élevé,
**que** ledit bombement (C) reçoit dans la section transversale du chevalet (12) la zone de transition allant du côté adjacent à la table d'harmonie (10) jusqu'au flanc longitudinal (13a), et
**que** la réduction relative du volume de composant varie sur l'extension du chevalet (12) dans le sens longitudinal.

2. Piano ou piano à queue selon la revendication 1,
**caractérisé en ce**
**que** les deux évidements (20a, 20b) sont disposés et configurés de telle manière qu'ils sont au moins sensiblement symétriques par rapport à un axe vertical (21) du chevalet (12) à l'intérieur d'une section transversale du chevalet (12).

3. Piano ou piano à queue selon l'une quelconque des revendications précédentes,
**caractérisé en ce**
**que** les deux évidements (20a, 20b) s'étendent sur toute la longueur des flancs longitudinaux (13a, 13b) du chevalet (12) à l'exception éventuellement des sections adjacentes aux deux extrémités (22, 24).

4. Piano ou piano à queue selon l'une quelconque des revendications précédentes,
**caractérisé en ce**
**que** la réduction relative du volume de composant sur la section transversale du chevalet (12) est comprise entre 3 et 10 %, de manière préférée entre 5 et 8 %.

5. Piano ou piano à queue selon l'une quelconque des revendications précédentes,
**caractérisé en ce**
**que** les évidements (20a, 20b) présentent une section transversale à peu près circulaire.
